# EUROPÄISCHE PATENTSCHRIFT

(11) **EP 4 380 756 B1**
(45) Veröffentlichungstag und Bekanntmachung des Hinweises auf die Patenterteilung: **23.04.2025**
(21) Anmeldenummer: 22735145.9
(22) Anmeldetag: 18.06.2022
(51) Int. Cl.: B25B 27/00, B25B 27/22, B25F 1/04, B25F 1/00

(54) **WERKZEUG ZUM AUSTREIBEN EINES KETTENBOLZENS AUS EINEM KETTENGLIED**
TOOL FOR DRIVING A CHAIN PIN OUT OF A CHAIN LINK
OUTIL D'ENTRAÎNEMENT D'UNE BROCHE DE CHAÎNE HORS D'UN MAILLON DE CHAÎNE

(30) Priorität: 07.08.2021 DE 102021120579
(43) Veröffentlichungstag der Anmeldung: 12.06.2024
(73) Patentinhaber: Daysaver AG, 8003 Zürich (CH)
(72) Erfinder: LANDOLT, Daniel, 8903 Birmensdorf (CH)
(74) Vertreter: Rößner, Ulrike
(86) Internationale Anmeldenummer: PCT/EP2022/066639
(87) Internationale Veröffentlichungsnummer: WO 2023/016684

(56) Entgegenhaltungen:
- DE-U1- 29 705 818
- GB-A- 2 533 545
- US-B1- 6 286 168
- US-B2- 10 408 301

## Beschreibung

Die Erfindung betrifft ein Werkzeug zum Austreiben eines Kettenbolzens aus einem Kettenglied, umfassend einen sich entlang einer Längsachse erstreckenden Griffkörper, der an einem entlang der Längsachse ersten Ende ein Positionierungselement aufweist, sowie eine Auspresseinrichtung mit einer oberen und einer unteren Auskragung, welche jeweils ein beide Auskragungen verbindendes Zwischenelement begrenzen, wobei in beiden Auskragungen zueinander koaxiale Durchgangsbohrungen vorgesehen sind und in die obere Auskragung eine Treibschraube mit einem Preßstempel an ihrem zur unteren Auskragung orientierten Ende eingedreht ist.

Derartige Werkzeuge kommen bei Reparaturen von defekten Kettengliedern oder beim Kürzen von Antriebsketten zum Einsatz. Hierzu müssen oftmals die mittels eines Kettenbolzens gelenkig miteinander verbundenen Kettenglieder voneinander gelöst werden. Dies geschieht durch Austreiben des Kettenbolzens mittels eines in Längsachse des Kettenbolzens koaxialer Richtung am Kettenbolzen angreifenden Preßstempels. Oftmals wird auch der Begriff eines "Kettenniets" als Synonym zum "Kettenbolzen" verwendet. Dies ist aber irreführend und technisch meist nicht korrekt, da nicht bei allen Ketten-Bauformen die Kettenglieder tatsächlich gegeneinander vernietet sind, sondern oftmals nur durch ausschließlich kraftschlüssig wirkende Verbindungsstifte miteinander verbunden sind. Insbesondere für Fahrradfahrer ist ein solches Werkzeug von großer Bedeutung für die Reparatur von Defekten an der Antriebskette des Fahrrads, wie beispielsweise einem gerissenen Kettenglied. Dementsprechend sind gattungsgemäße Werkzeuge in großer Vielzahl aus dem Stand der Technik bekannt, beispielsweise aus der DE 297 05 818 U1. In Fachkreisen ebenfalls sehr bekannt ist das Nietwerkzeug "Revolver" der Fa. Rohloff, bei dem die untere Auskragung der Auspresseinrichtung durch eine rotatorisch verstellbare Trommel ersetzt ist, Auf diese Weise können Durchgangsbohrungen mit unterschiedlichen Durchmessern in den Wirkbereich unterhalb des Preßstempels positioniert werden, was eine exaktere Bearbeitung von Ketten unterschiedlicher Bauarten und Hersteller ermöglicht. Allerdings ist es allen diesen bekannten Werkzeugen gemeinsam, dass sie aufgrund ihrer großen Abmessungen und der hierdurch bedingten Sperrigkeit und des von diesen Werkzeugen benötigten Packvolumens eher für den Gebrauch in stationären Werkstätten geeignet sind und sich nur sehr schlecht zur Mitnahme auf eine Fahrradtour eignen. Insbesondere sportlich orientierte Fahrer tendieren deshalb zur Benutzung von platz- und gewichtssparenden sogenannten "Multitools", bei denen eine Mehrzahl unterschiedlicher Werkzeuge, die zur Reparatur von für Fahrräder typischen Schäden nutzbar sind, in minimalisierter Ausführung platzsparend in einem kleinen Etui zusammengefasst oder an einem gemeinsamen Basiselement faltbar und / oder schwenkbar angebaut sind. Die GB 2 533 545 A1 beschreibt ein solches Werkzeug zum Austreiben eines Kettenbolzens, das weitere Werkzeugfunktionen bietet. Allerdings finden sich in solchen bekannten Multitools oftmals nur stark miniaturisierte Ausführungsformen der vorgenannten bekannten Werkzeuge. Deren Gebrauchstauglichkeit ist sehr stark eingeschränkt, da man diese Miniatur-Werkzeuge oftmals nicht exakt auf den auszutreibenden Kettenbolzen ausrichten kann und bisweilen auch nicht die zum Austreiben erforderlichen Austreib-Kräfte auf diesen aufbringen kann. Ferner ist allen aus dem Stand der Technik bislang bekannten gattungsgemäßen Werkzeugen gemein, dass ein zu bearbeitendes Kettenglied auf ein kammartiges Positionierelement gelegt wird, welches in den Zwischenraum zwischen beiden Außenlaschen des Kettengliedes eingreift. Allerdings ist im modernen Kettenbau ein starker Trend zur Verkleinerung des Abstandes zwischen den einander gegenüberliegenden Außenlaschen eines Kettengliedes zu erkennen, um auf die Weise die Bauteiltiefe von Schaltungskassetten trotz einer Vielzahl von Gängen bzw. Zahnritzeln zu reduzieren. Die Zwischenräume zwischen den Außenlaschen eines Kettengliedes werden also immer schmaler. Dies führt dazu, dass einige solche Ketten schmaler Bauart nicht mehr mit den bekannten Werkzeugen bearbeitbar sind, weil die kammartigen Positionierelemente eine bestimmte Mindestdicke nicht unterschreiten dürfen und somit in die Kettenglieder mancher Kettenbauarten nicht mehr eingreifen können.

Die Aufgabe der vorliegenden Erfindung besteht somit darin, ein Werkzeug zum Austreiben eines Kettenbolzens aus einem Kettenglied, umfassend einen sich entlang einer Längsachse erstreckenden Griffkörper, der an einem entlang der Längsachse ersten Ende ein Positionierungselement aufweist, sowie eine Auspresseinrichtung mit einer oberen und einer unteren Auskragung, welche jeweils ein beide Auskragungen verbindendes Zwischenelement begrenzen, wobei in beiden Auskragungen zueinander koaxiale Durchgangsbohrungen vorgesehen sind und in die obere Auskragung eine Treibschraube mit einem Preßstempel an ihrem zur unteren Auskragung orientierten Ende eingedreht ist, bereitzustellen, welches eine gute manuelle Anwendbarkeit auch für Ketten unterschiedlicher Bauarten bei zugleich sehr geringen Abmessungen und guter Transportierbarkeit aufweisen soll. Insbesondere soll das Werkzeug auch die Bearbeitung sehr schmal konstruierter Kettenbauarten ermöglichen.

Diese Aufgabe wird dadurch gelöst, dass der Griffkörper an dem entlang der Längsachse ersten Ende eine den Griffkörper in Längsachse verlängernde Führungseinrichtung aufweist, in welcher die Auspresseinrichtung entlang der Längsachse des Griffkörpers zwischen einer ersten Position, in der das Positionierungselement und das Zwischenelement der Auspresseinrichtung einen Kettenraum zum Positionieren des Kettengliedes ausbilden, und einer zweiten Position, in der die Auspresseinrichtung vom Positionierungselement beabstandet ist, verschiebbar gelagert ist. Auf diese Weise ist die Auspresseinrichtung verschiebbar bzw. verstellbar zwischen einer bestimmungsgemäßen Gebrauchsstellung, in der eine form- und / oder kraftschlüssige Fixierung des im Kettenraum positionierten Kettengliedes erfolgt, und einer Außer-Gebrauchsstellung, in der diese Fixierung aufgehoben ist und der zum Einlegen, Ausrichten und manuellen Manipulieren des Kettengliedes im Werkzeug durch den Bediener erforderliche Platz deutlich vergrößert und für den Bediener besser zugänglich ist.

In bevorzugter Weise ist in diesem Zusammenhang die Auspresseinrichtung in der zweiten Position aus der Führungseinrichtung entnehmbar, beispielsweise durch Bewegen entlang einer Raumachse, die senkrecht zur Verschiebungsrichtung der Auspresseinrichtung in der Führungseinrichtung ausgerichtet ist. Auf diese Weise sind die Auspresseinrichtung und der Griffkörper voneinander trennbar, wodurch eine separate Aufbewahrung beider Bestandteile des Werkzeugs ermöglicht wird. Dies ist von besonderem Vorteil, da beide Bestandteile im für den bestimmungsgemäßen Gebrauch zusammengebauten Zustand jeweils Längserstreckungen aufweisen, die zueinander rechtwinklig angeordnet sind und deshalb das Werkzeug im zusammengebauten Zustand ein vergleichsweise großes Raumvolumen beansprucht. Dies ist bekanntermaßen störend bei der Aufbewahrung eines gattungsgemäßen Werkzeuges nach dem bisherigen Stand der Technik. Die Erfindung ermöglicht nun - neben der erwähnten Verbesserung bei der Handhabung des Werkzeugs - ein Aufbewahren des Werkzeugs in einem Zustand, in dem Auspresseinrichtung und Griffkörper voneinander getrennt und in beispielsweise zueinander paralleler Anordnung platzsparend positionierbar sind.

Hierbei sieht die Erfindung vor, dass die Auspresseinrichtung mit magnetischen Mitteln in der ersten Position gegen den Griffkörper fixierbar ist. Dies ermöglicht eine durch den Benutzer in einfacher Weise herbeizuführende Fixierung der Auspresseinrichtung gegen den Griffkörper, wobei die Auspresseinrichtung durch die Wirkkraft des magnetischen Mittels quasi selbsttätig in Richtung gegen den Griffkörper und damit auch gegen das am Griffkörper angeordnete Positionierungselement gedrückt wird. Auf diese Weise wird eine selbsttätige Fixierung des im Kettenraum positionierten Kettengliedes durch die von der Auspresseinrichtung auf das Kettenglied einwirkende Klemmung ermöglicht. Dies erleichtert die Bedienung des erfindungsgemäßen Werkzeugs, da der Bediener für das Fixieren des Kettengliedes im Kettenraum keine gesonderten Bedienhandlungen durchführen muss und sich somit ausschließlich auf die korrekte Positionierung des Kettengliedes im Kettenraum - insbesondere auf die exakte Ausrichtung des auszutreibenden Kettenbolzens in koaxialer Verlängerung der Zustellbewegung des Preßstempels der Auspresseinrichtung - konzentrieren kann.

Gemäß einer besonders bevorzugten Weiterentwicklung der erfinderischen Grundidee bildet der Griffkörper an dem entlang der Längsachse ersten Ende eine den Griffkörper in Längsachse verlängernde und durch Seitenwandungen begrenzte Ausnehmung aus, wobei die Führungseinrichtung in die Seitenwandungen integriert ist. Die Seitenwandungen sind parallel zur Längsachse des Werkzeugs bzw. des Griffkörpers ausgerichtet und weisen auf ihren einander zugewandten innenliegenden Flächen lineare Führungselemente, wie z.B. Führungsstege oder ähnliches, auf. Die Auspresseinrichtung weist zur Gewährleistung ihrer Verschiebbarkeit zwischen erster und zweiter Position im Bereich der die untere Auskragung begrenzenden Seitenflächen mit diesen linearen Führungselementen funktional korrespondierende Gegenstücke auf, wie beispielsweise eine lineare Nut auf beiden Außenseiten der unteren Auskragung. Durch eine solche Integration in eine in das Werkzeug eingetiefte Ausnehmung lässt sich eine hohe Stabilität des erfindungsgemäßen Werkzeugs erreichen. Die Seitenwandungen der Ausnehmung sind bruchfest dimensionierbar und nach außen hin vollkommen glatt bzw. eben gestaltbar, so dass das Werkzeug beim Gebrauch nirgendwo hängen bleibt. Im Hinblick auf die Entnehmbarkeit der Auspresseinrichtung aus der Führungseinrichtung ist von besonderer Bedeutung, dass sich die Führungseinrichtung in Längsachse des Werkzeugs bzw. des Griffkörpers nur über einen Teilbereich jeder Seitenwandung der Ausnehmung erstrekct und somit in einem vom Positionierungselement entfernten Bereich der Ausnehmung fehlt. Die so gebildete Lücke ist derart dimensioniert, dass die Auspresseinrichtung in diesem Bereich nicht im Eingriff mit der Führungseinrichtung ist und somit aus dieser entnehmbar ist.

Es ist in Bezug auf das erfinderische Grundkonzept besonders vorteilhaft, wenn das Positionierungselement eine Halbkreisausnehmung aufweist und derart am Griffkörper angeformt ist, dass sich zwischen dem Positionierungselement und dem Griffkörper eine Kante ausbildet, welche eine Auflagefläche für ein im Kettenraum positioniertes Kettenglied gegen den Griffkörper hin begrenzt. Durch die Halbkreisausnehmung ist am Positionierungselement eine zum Kettenraum hin orientierte und im wesentlichen vertikale Seitenfläche ausgebildet, welche wiederum mit dem Griffkörper die vorgenannte und die Auflagefläche begrenzende Kante ausbildet. Die Dimensionierung der Halbkreisausnehmung entspricht dem Radius der Außenkontur einer Außenlasche der zur Bearbeitung mittels des erfindungsgemäßen Werkzeugs vorgesehenen Kettenglieder. Es findet somit ein Berührkontakt zwischen einer Außenlasche des Kettengliedes und dem Positionierelement statt. Dies stellt eine Abkehr von aus dem Stand der Technik bekannten herkömmlichen Positionierungselementen dar, welche stets als ein in den Zwischenraum zwischen den beiden Außenlaschen eines Kettengliedes eingreifender Kamm ausgeführt sind und unmittelbar am auszutreibenden Kettenbolzen selbst anliegen. Die Auflagefläche ist Bestandteil des Griffkörpers und rechtwinklig zur Richtung der Zustellbewegung des Preßstempels der Auspresseinrichtung orientiert. Somit ist das im Kettenraum positionierte Kettenglied nicht nur gegen die vom Preßstempel während des Austreibens des Kettenbolzens auf das Kettenglied ausgeübten Kräfte wirksam in vertikaler Richtung gegen den Griffkörper abgestützt, wobei die untenliegende Außenlasche des Kettenglieds vollflächig auf der Auflagefläche aufliegt, sondern zugleich auch durch Anlage der Außenlasche gegen die Kante bzw. die zum Kettenraum hin orientierte Seitenfläche des Positionierungselementes in horizontaler Richtung positioniert. Das Kettenglied kann unabhängig von der Positionierung der Auspresseinrichtung, d.h. insbesondere auch bei einer in zweiter Position befindlichen Auspresseinrichtung, in den Kettenraum eingebracht und auf der Auflagefläche durch manuelles Anlegen gegen die Kante bzw. die Seitenfläche des Positionierungselementes positioniert werden. Sobald die Auspresseinrichtung in der ersten Position positioniert ist, klemmt das Zwischenelement der Auspresseinrichtung das Kettenglied gegen das Positionierungselement.

Es ist dabei besonders vorteilhaft, wenn die Oberkanten der Führungseinrichtung bzw. der Seitenwandungen der Ausnehmung derart an den Griffkörper anschließen, dass sie die Auflagefläche vergrößern. Auf diese Weise wird die Abstützung des im Kettenraum positionierten Kettenglieds in vertikaler Richtung, d.h. in Richtung der Zustellbewegung des Preßstempels, deutlich verbessert.

Die Erfindung sieht ferner vor, dass an dem zur Führungseinrichtung entfernten zweiten Ende des Griffkörpers ein haken- oder hebelartiges Reifeneingriffselement eines Reifenhebers angeformt ist. Auf diese Weise kann der vergleichsweise stabil konstruierte Griffkörper für ein weiteres Werkzeug nutzbar gemacht werden. Dies eröffnet die Möglichkeit zur Realisierung eines für Fahrradfahrer sinnvoll nutzbaren Kombinations-Werkzeugs.

Eine sinnvolle Ausgestaltung der Erfindung sieht ferner vor, dass in einem Bereich zwischen dem ersten und dem zweiten Ende des Griffkörpers eine Eintiefung eingeformt ist, deren Umgrenzungskontur sowie deren Eintiefung in Bezug auf die Oberfläche des Griffkörpers der Aussenkontur sowie der Bauteildicke eines Kettenschlosses oder Ersatz-Kettenglieds entsprechen. Auf diese Weise kann ein Kettenschloss bzw. Ersatz-Kettenglied in platzsparender Weise am Griffkörper bevorratet werden. Zusätzlich ist ein Magnet am Grund der Eintiefung vorgesehen, der als Haltemittel für das Ersatz-Kettenglied dient. Hierzu ergänzend oder alternativ können im Bereich der Eintiefung Mittel zum formschlüssigen Halten des Kettenschlosses oder Ersatz-Kettengliedes mittels Klemmung vorgesehen sein.

Gemäß einer weiteren zweckmäßigen Ausgestaltung der Erfindungsidee ist in der vom Zwischenraum abgewandten Seite einer der beiden Auskragungen der Auspresseinrichtung mindestens ein Element zum Greifen eines Reifenventils eingeformt, beispielsweise in der Art einer Öffnung, deren Innendurchmesser dem Außendurchmesser eines Reifenventils entspricht und mit zusätzlichen Elementen zum formschlüssigen oder kraftschlüssigen Greifen des Reifenventils versehen ist. Auf diese Weise kann die Auspresseinrichtung für ein weiteres für Fahrradfahrer sehr nützliches Werkzeug nutzbar gemacht werden, was das Konzept eines Kombinations-Werkzeuges wirksam unterstützt. In hierzu analoger Weise ist ferner vorgesehen, dass in der vom Zwischenraum abgewandten Seite einer der beiden Auskragungen der Auspresseinrichtung mindestens ein Nippelspanner eingeformt ist. Sofern die Auspresseinrichtung auf einer ersten Seite mit dem vorgenannten Element zum Greifen des Reifenventils realisiert ist, ist der Nippelspanner sinnvollerweise auf der hierzu gegenüberliegenden Seite der Auspresseinrichtung realisiert.

Die vorliegende Erfindung wird nachfolgend anhand eines Ausführungsbeispiels und dazugehöriger Zeichnungen näher erläutert. Es zeigen:
- Figur 1:: perspektivische Ansicht des erfindungsgemäßen Werkzeugs
- Figur 2:: Einzelansicht der Auspresseinrichtung, Blickrichtung von untenFigur
- Figur 3:: Detaildarstellung der Auspresseinrichtung in vom Griffkörper getrennter Position
- Figur 4:: Detaildarstellung der Auspresseinrichtung in zweiter Position
- Figur 5:: Detaildarstellung der Auspresseinrichtung in erster Position
- Figur 6:: Ansicht des erfindungsgemäßen Werkzeugs in Kombination mit einem zusätzlichen Werkzeug mit Sechskant-Außenkontur

Das erfindungsgemäße Werkzeug besteht aus einem Griffkörper 10, vorliegend in Form eines massiven Vierkants aus glasfaser-verstärktem Kunststoff, sowie einer Auspresseinrichtung 20 und einer Treibschraube 30, vorliegend beide aus Metall gefertigt. Die Auspresseinrichtung 20 ist in an sich aus dem Stand der Technik bekannter Weise gebildet aus einer oberen Auskragung 21, einer unteren Auskragung 22 sowie einem zwischen diesen beiden Auskragungen angeordneten und von diesen begrenzten Zwischenelement 23. In den beiden Auskragungen 21, 22 sind zueinander koaxiale Durchgangsbohrungen 24, 25 vorgesehen; das Zwischenelement 23 ist schmäler und von diesen Durchgangsbohrungen 24, 25 nicht erfasst. In ebenso aus dem Stand der Technik bekannter Weise ist in die Durchgangsbohrung 24 der oberen Auskragung 21 eine Treibschraube 30 eingedreht, deren Preßstempel (in den Figuren aus Gründen der gewählten Perspektive nicht sichtbar) in Richtung zur unteren Auskragung 22 orientiert ist. An einem entlang der Längsachse A des Griffkörpers 10 ersten Ende weist der Griffkörper 10 ein Positionierungselement 11 auf, welches auf einer Seitenfläche eine Halbkreisaufnehmung 12 aufweist. Ferner ist am entlang der Längsachse A des Griffkörpers 10 ersten Ende eine Führungseinrichtung 14 angeformt, welche den Griffkörper 10 mittels zur Längsachse A paralleler Seitenwandungen 15 verlängert. An den einander gegenüberliegenden Innenseiten beider Seitenwandungen 15 sind jeweils eine ebenfalls zur Längsachse A parallele Führungsleiste 16 angeordnet. An der unteren Auskragung 22 der Auspresseinrichtung 20 sind beidseitig jeweils eine Führungsnut 26 eingearbeitet, in denen jeweils eine Führungsleiste 16 der Führungseinrichtung 14 des Griffkörpers 10 eingreifen kann. Die Führungsleisten 16 sind in Bezug auf die Längsachse A kürzer als die Seitenwandungen 15 ausgeführt. Hierdurch wird eine Lücke geschaffen, in der die Auspresseinrichtung 20 nicht in der Führungseinrichtung 14 geführt ist. Wie in Figur 2 dargestellt, kann die Auspresseinrichtung 20 im Bereich dieser Führungslücke von der Führungseinrichtung 14 bzw. vom Griffkörper 10 getrennt werden. Somit kann die Auspresseinrichtung 20 in dieser Stellung in den Griffkörper 10 eingesetzt bzw. aus diesem wieder entnommen werden.

Das Positionierungselement 11 ist auf einer Oberfläche des Griffkörpers 10 derart aufgebracht, dass zum einen seine als Halbkreisausnehmung 12 ausgeführte Seitenfläche in Richtung zur Führungseinrichtung 14 orientiert ist und zum anderen diese vorgenannte Seitenfläche mit der Oberfläche des Griffkörpers eine Kante ausbildet, die eine in Richtung auf die Führungseinrichtung vorgelagerte Auflagefläche 13 des Griffkörpers begrenzt. Diese Auflagefläche 13 umfasst auch die Oberkanten der Seitenwandungen 15 und erstreckt sich somit auch auf die Führungseinrichtung 14. Sofern die Auspresseinrichtung 20 im Eingriff der Führungseinrichtung 14 ist, weist die in Richtung auf das Zwischenelement 23 orientierte innenliegende Oberseite der unteren Auskragung 22 der Auspresseinrichtung 20 keinen Höhenversatz in Bezug auf die Auflagefläche 13 auf. Ferner weist der Griffkörper unterhalb des Positionierungselementes einen ebenfalls in Richtung zur Führungseinrichtung 14 wirksamen Magnet 17 auf.

Wie in den Figuren 4 und 5 dargestellt, ist die in den Griffkörper 10 eingesetzte Auspresseinrichtung 20 mittels der Führungseinrichtung 14 zwischen einer ersten Position (dargestellt in Figur 5) und einer zweiten Position (dargestellt in Figur 4) verschiebbar gelagert. Die in Figur 5 dargestellte erste Position der Auspresseinrichtung 20 bildet die Gebrauchsstellung, in der das erfindungsgemäße Werkzeug zum Austreiben eines Kettenbolzens 51 aus einem Kettenglied 50 gebrauchsbereit ist. In dieser Position umgrenzen das Positionierungselement 11, das Zwischenelement 23 und die untere Auskragung 22 der Auspresseinrichtung 20 sowie die Auflagefläche 13 den zur Positionierung des zu bearbeitenden Kettengliedes 50 vorgesehenen Kettenraum 40, wobei die untere Auskragung 22 und die Auflagefläche 13 eine durchgängig ebene Fläche ausbilden. Die Auspresseinrichtung 20 ist in dieser Position mittels des Magnets 17 gegen den Griffkörper 10 fixiert.

Bei bestimmungsgemäßem Gebrauch des Werkzeugs ist die Auspresseinrichtung 20 in den Griffkörper 10 eingesetzt und in der in Figur 5 dargestellten ersten Position in Bezug auf den Griffkörper 10 positioniert. In einem ersten Arbeitsschritt wird das mittels des Werkzeugs zu bearbeitende Kettenglied 50 in den Kettenraum 40 eingebracht, mittels einer ersten vertikalen Bewegungskomponente mit nach unten orientierter Außenlasche 52 auf die Auflagefläche 13 gelegt und in horizontaler Richtung gegen die Seitenfläche des Positionierungselements 11 geschoben. Diese wirkt als Anschlag, wobei sich die Kontur der Außenlasche 14 an der Kontur der Halbkreisausnehmung 12 ausrichtet. Auf diese Weise ist das Kettenglied zuverlässig derart in Bezug auf das Werkzeug positioniert, dass dessen auszutreibender Kettenbolzen 51 in koaxialer Verlängerung der Zustellrichtung der Treibschraube 30 bzw. deren Preßstempel ausgerichtet ist. Dies ist eine wesentliche Voraussetzung für das erfolgreiche und sachgemäße Austreiben des Kettenbolzens. Im weiteren Verlauf des bestimmungsgemäßen Gebrauchs des Werkzeugs wird der Preßstempel durch Drehen der Treibschraube 30 zunächst auf den Kettenbolzen 51 hin abgesenkt, welcher dann schlussendlich durch den Preßstempel aus dem Kettenglied 50 ausgetrieben wird.

Für Transport und platzsparende Aufbewahrung des Werkzeugs kann die Auspresseinrichtung 20 mittels der Führungseinrichtung 13 in die in Figur 4 dargestellte zweite Position verschoben werden, in der die Auspresseinrichtung vom Positionierungselement 11 weitestmöglich beabstandet ist. Hierzu muss lediglich die Haltekraft des Magnets 17 überwunden werden. Da die Führungsnuten 26 der Auspresseinrichtung 20 und die Führungsleisten 16 des Griffkörpers 10 in dieser Position nicht mehr in wechselseitigem Eingriff stehen, kann die Auspresseinrichtung 20 in dieser Position aus der Führungseinrichtung 14 entnommen und somit vom Griffkörper 10 getrennt werden. Somit muss das Werkzeug nicht in der sperrigen Gebrauchsstellung aufbewahrt und transportiert werden.

Im mittleren Bereich des Griffkörpers 10, d.h. also in einem Bereich zwischen dessen ersten und zweiten Ende, ist eine zum Positionierungselement 11 um etwa 90° versetzte Eintiefung 18 eingeformt, deren Umgrenzungskontur in etwas der Kontur der Außenlasche 52 eines Kettenschlosses und deren Eintiefung in Bezug auf die Oberfläche des Griffkörpers 10 in etwa der Bauteildicke eines Kettenschlosses entsprechen. Diese Eintiefung 18 ist somit zur Bevorratung eines Kettenschlosses vorgesehen, welches als Hilfsmittel zum erneuten Verbinden einer Kette nach Entfernen eines defekten Kettengliedes dient. Am Boden der Eintiefung 18 ist ein Magnet 19 integriert, mittels der ein Kettenschloss sicher am Griffkörper 10 fixiert werden kann. In bevorzugter Weise sind zwei solche Eintiefungen 18 auf einander gegenüberliegenden Seiten des Griffkörpers 10 vorgesehen.

Über diese erste Funktion des Austreibens eines Kettenbolzens aus einem Kettenglied hinausgehend, ist das hier dargestellte Werkzeug für eine Mehrzahl weiterer Anwendungen nutzbar. So weist das Werkzeug zunächst an dem zur Führungseinrichtung 14 entfernten zweiten Ende des Griffkörpers 10 ein haken- bzw. hebelartiges Reifeneingriffselement 60 auf, so dass das Werkzeug zusätzlich auch als Reifenheber anwendbar ist. Ferner ist in der vom Zwischenelement 23 abgewandten Unterseite der unteren Auskragung 22 der Auspresseinrichtung 20 ein Reifenventil-Greifer 28 und auf der hierzu entgegengesetzten Oberseite der oberen Auskragung 21 der Auspresseinrichtung 20 ein Nippelspanner 27 integriert. Solche Nippelspanner dienen zum Spannen bzw. Lockern von Hülsenmuttern, mittels denen die Speichen im Felgenflansch eines Laufrades befestigt sind. Zwar haben die vorgenannten Werkzeuge zwar keinen unmittelbaren funktionalen Bezug zum Austreiben von Kettenbolzen als originärer Funktion des Werkzeugs. Allerdings stellen sie sinnvolle funktionale Erweiterungen dar, und verbreitern das Anwendungsspektrum des erfindungsgemäßen Werkzeugs.

Eine weitere funktionale Erweiterung des Werkzeugs ist dadurch gegeben, dass im Bodenbereich der Führungseinrichtung 14 des Griffkörpers 10 eine Ausnehmung mit einer Sechskant-Außenkontur eingebracht ist. Durch diese ist ein zusätzliches Werkzeug 70 mit einer ebensolchen Sechskant-Außenkontur, wie z.B. ein Inbusschlüssel oder ein von der Anmelderin bereits unter der Bezeichnung "daysaver" am Markt vertriebener kompakter Steckschlüssel-Bausatz, der die Außenkontur eines solchen Inbusschlüssels nachbildet, hindurchführbar und mittels Formelementen gegen den Griffkörper formschlüssig gehalten, siehe Figur 6. In Kombination mit einem solchen zusätzlichen Werkzeug verbleibt die Auspresseinrichtung 10 im Eingriff der Führungseinrichtung 14 des Griffkörpers 10 und bildet mit dem kurzen Hebel-Ende des zusätzlichen Werkzeugs 70 eine gestalterische Einheit. Zur Verbesserung des Formschlusses ist die das vorgenannte Werkzeug 70 kontaktierende Außenfläche der Auspresseinrichtung an die Außenkontur des Werkzeugs 70 in diesem Bereich angepasst. Ebenso ist die Länge des vorgenannten kurzen Hebel-Endes mit der Bauhöhe der in der Führungseinrichtung 14 im Eingriff befindlichen Auspresseinrichtung 20 konsistent.

### Bezugszeichenliste

- 10: Griffkörper
- 11: Positionierungselement
- 12: Halbkreisausnehmung
- 13: Auflagefläche
- 14: Führungseinrichtung
- 15: Seitenwandung
- 16: Führungsleiste
- 17: Magnet
- 18: Eintiefung
- 19: Magnet
- 20: Auspresseinrichtung
- 21: obere Auskragung
- 22: untere Auskragung
- 23: Zwischenelement
- 24, 25: Durchgangsbohrungen
- 26: Führungsnut
- 27: Nippelspanner
- 28: Reifenventil-Greifer
- 30: Treibschraube
- 40: Kettenraum
- 50: Kettenglied
- 51: Kettenbolzen
- 52: Außenlasche
- 60: Reifeneingriffselement
- 70: Werkzeug mit Sechskant-Außenkontur
- A: Längsachse des Griffkörpers

## Patentansprüche

1. Werkzeug zum Austreiben eines Kettenbolzens (51) aus einem Kettenglied (50), umfassend
▪ einen sich entlang einer Längsachse (A) erstreckenden Griffkörper (10), der an einem entlang der Längsachse (A) ersten Ende ein Positionierungselement (11) aufweist,
▪ sowie eine Auspresseinrichtung (20) mit einer oberen (21) und einer unteren (22) Auskragung, welche jeweils ein beide Auskragungen (21, 22) verbindendes Zwischenelement (23) begrenzen, wobei in beiden Auskragungen (21, 22) zueinander koaxiale Durchgangsbohrungen (24, 25) vorgesehen sind und in die obere Auskragung (21) eine Treibschraube (30) mit einem Preßstempel an ihrem zur unteren Auskragung (22) orientierten Ende eingedreht ist,
**dadurch gekennzeichnet, dass**
der Griffkörper (10) an dem entlang der Längsachse (A) ersten Ende eine den Griffkörper (10) in Längsachse (A) verlängernde Führungseinrichtung (14) aufweist, in welcher die Auspresseinrichtung (20) entlang der Längsachse (A) des Griffkörpers (10) zwischen einer ersten Position, in der das Positionierungselement (11) und das Zwischenelement (23) der Auspresseinrichtung (20) einen Kettenraum (40) zum Positionieren des Kettengliedes (50) ausbilden, und einer zweiten Position, in der die Auspresseinrichtung (20) vom Positionierungselement (11) beabstandet ist, verschiebbar gelagert ist.

2. Werkzeug zum Austreiben eines Kettenbolzens (51) nach Patentanspruch 1, **dadurch gekennzeichnet, dass** die Auspresseinrichtung (20) mit magnetischen Mitteln (17) in der ersten Position gegen den Griffkörper (10) fixierbar ist.

3. Werkzeug zum Austreiben eines Kettenbolzens (51) nach einem der Patentansprüche 1 oder 2, **dadurch gekennzeichnet, dass** der Griffkörper (10) an dem entlang der Längsachse (A) ersten Ende eine den Griffkörper (10) in Richtung der Längsachse (A) verlängernde und durch Seitenwandungen (15) begrenzte Ausnehmung ausbildet, wobei die Führungseinrichtung (14) in die Seitenwandungen (15) integriert ist.

4. Werkzeug zum Austreiben eines Kettenbolzens (51) nach einem der Patentansprüche 1 bis 3, **dadurch gekennzeichnet, dass** das Positionierungselement (11) eine Halbkreisausnehmung (12) aufweist und derart am Griffkörper (10) angeformt ist, dass sich zwischen dem Positionierungselement (11) und dem Griffkörper (10) eine Kante ausbildet, welche eine Auflagefläche (13) für ein im Kettenraum (40) positioniertes Kettenglied (50) gegen den Griffkörper (10) hin begrenzt.

5. Werkzeug zum Austreiben eines Kettenbolzens nach einem der Patentansprüche 1 bis 4, **dadurch gekennzeichnet, dass** an dem zur Führungseinrichtung (14) entfernten zweiten Ende des Griffkörpers (10) ein haken- oder hebelartiges Reifeneingriffselement (60) eines Reifenhebers angeformt ist.

6. Werkzeug zum Austreiben eines Kettenbolzens nach einem der Patentansprüche 1 bis 5, **dadurch gekennzeichnet, dass** in einem Bereich zwischen dem ersten und dem zweiten Ende des Griffkörpers (10) eine Eintiefung (18) eingeformt ist, deren Umgrenzungskontur sowie deren Eintiefung in Bezug auf die Oberfläche des Griffkörpers (10) der Aussenkontur sowie der Bauteildicke eines Kettenschlosses oder Ersatz-Kettenglieds entsprechen.

7. Werkzeug zum Austreiben eines Kettenbolzens nach einem der Patentansprüche 1 bis 6, **dadurch gekennzeichnet, dass** in der vom Zwischenelement (23) abgewandten Seite einer der beiden Auskragungen (21, 22) der Auspresseinrichtung (20) mindestens ein Element (28) zum Greifen eines Reifenventils eingeformt ist.

8. Werkzeug zum Austreiben eines Kettenbolzens nach einem der Patentansprüche 1 bis 7, **dadurch gekennzeichnet, dass** in der vom Zwischenelement (23) abgewandten Seite einer der beiden Auskragungen (21, 22) der Auspresseinrichtung (20) mindestens ein Nippelspanner (27) eingeformt ist.

## Claims

1. A tool for driving a chain pin (51) out of a chain link (50), comprising
▪ a handle body (10) which extends along a longitudinal axis (A) and has a positioning element (11) at a first end along the longitudinal axis (A),
▪ and a press-out device (20) having an upper (21) and a lower (22) projection, each of which delimits an intermediate element (23) connecting the two projections (21, 22), wherein through bores (24, 25) coaxial with one another are provided in the two projections (21, 22) and a driving screw (30) with a press plunger is screwed into the upper projection (21) at its end oriented towards the lower projection (22),
**characterized in that**
the handle body (10) has, at the first end along the longitudinal axis (A), a guide device (14) extending the handle body (10) along the longitudinal axis (A), in which the press-out device (20) is movably mounted along the longitudinal axis (A) of the handle body (10) between a first position, in which the positioning element (11) and the intermediate element (23) of the press-out device (20) form a chain space (40) for positioning the chain link (50), and a second position, in which the press-out device (20) is spaced apart from the positioning element (11).

2. The tool for driving out a chain pin (51) according to claim 1, **characterized in that** the press-out device (20) can be fixed in the first position against the handle body (10) by magnetic means (17).

3. The tool for driving out a chain pin (51) according to any one of claims 1 or 2, **characterized in that** the handle body (10) forms, at the first end along the longitudinal axis (A), a recess which lengthens the handle body (10) in the direction of the longitudinal axis (A) and is delimited by side walls (15), wherein the guide device (14) is integrated into the side walls (15).

4. The tool for driving out a chain pin (51) according to any one of claims 1 to 3, **characterized in that** the positioning element (11) has a semicircular recess (12) and is formed on the handle body (10) in such a way that an edge is formed between the positioning element (11) and the handle body (10), which edge delimits a support surface (13) for a chain link (50) positioned in the chain space (40) towards the handle body (10).

5. The tool for driving out a chain pin according to any one of claims 1 to 4, **characterized in that** a hook- or lever-like tire engagement element (60) of a tire lifter is formed on the second end of the handle body (10) remote from the guide device (14).

6. The tool for driving out a chain pin according to any one of claims 1 to 5, **characterized in that** a recess (18) is formed in a region between the first and the second end of the handle body (10), the boundary contour of which as well as its recess in relation to the surface of the handle body (10) correspond to the outer contour as well as the component thickness of a chain lock or replacement chain link.

7. The tool for driving out a chain pin according to any one of claims 1 to 6, **characterized in that** at least one element (28) for gripping a tire valve is formed in the side of one of the two projections (21, 22) of the press-out device (20) facing away from the intermediate element (23).

8. The tool for driving out a chain pin according to any one of claims 1 to 7, **characterized in that** at least one nipple tensioner (27) is formed in the side of one of the two projections (21, 22) of the press-out device (20) facing away from the intermediate element (23).

## Revendications

1. Outil d'entraînement d'une broche de chaîne (51) hors d'un maillon de chaîne (50), comprenant
▪ un corps de poignée (10) s'étendant le long d'un axe longitudinal (A), qui présente un élément de positionnement (11) à une première extrémité le long de l'axe longitudinal (A),
▪ ainsi qu'un dispositif de pressage (20) avec une projection supérieure (21) et une projection inférieure (22) qui délimitent chacune un élément intermédiaire (23) reliant les deux projections (21, 22), des alésages de passage (24, 25) coaxiaux entre eux étant prévus dans les deux projections (21, 22) et une vis d'entraînement (30) avec un poinçon de pressage étant vissée dans la projection supérieure (21) à son extrémité orientée vers la projection inférieure (22),
**caractérisé en ce que**
le corps de poignée (10) présente, à la première extrémité le long de l'axe longitudinal (A), un dispositif de guidage (14) prolongeant le corps de poignée (10) dans l'axe longitudinal (A), dans lequel le dispositif de pressage (20) est déplacé le long de l'axe longitudinal (A) du corps de poignée (10) entre une première position, dans laquelle l'élément de positionnement (11) et l'élément intermédiaire (23) du dispositif de pressage (20) forment un compartiment de chaîne (40) pour positionner le maillon de chaîne (50), et une deuxième position dans laquelle le dispositif d'éjection (20) est éloigné de l'élément de positionnement (11).

2. Outil d'entraînement d'une broche de chaîne (51) selon la revendication 1, **caractérisé en ce que** le dispositif de pressage (20) peut être fixé dans la première position contre le corps de poignée (10) par des moyens magnétiques (17).

3. Outil d'entraînement d'une broche de chaîne (51) selon l'une des revendications 1 ou 2, **caractérisé en ce que** le corps de poignée (10) forme, à la première extrémité le long de l'axe longitudinal (A), un creusement prolongeant le corps de poignée (10) dans la direction de l'axe longitudinal (A) et limité par des parois latérales (15), le dispositif de guidage (14) étant intégré dans les parois latérales (15).

4. Outil d'entraînement d'une broche de chaîne (51) selon l'une des revendications 1 à 3, **caractérisé en ce que** l'élément de positionnement (11) présente un creusement semicirculaire (12) et est formé sur le corps de poignée (10) de telle sorte qu'il se forme entre l'élément de positionnement (11) et le corps de poignée (10) une arête qui délimite une surface d'appui (13) pour un maillon de chaîne (50) positionné dans le compartiment de chaîne (40) contre le corps de poignée (10).

5. Outil d'entraînement d'une broche de chaîne (51) selon l'une des revendications 1 à 4, **caractérisé en ce qu'**un élément d'engagement de pneu (60) en forme de crochet ou de levier d'un démonte-pneu est formé sur la deuxième extrémité du corps de poignée (10) éloignée du dispositif de guidage (14).

6. Outil d'entraînement d'une broche de chaîne (51) selon l'une des revendications 1 à 5, **caractérisé en ce que** dans une zone entre la première et la deuxième extrémité du corps de poignée (10) est formé un enfoncement (18) dont le contour de délimitation ainsi que son enfoncement correspondent, par rapport à la surface du corps de poignée (10), au contour extérieur ainsi qu'à l'épaisseur de composant d'un verrou de chaîne ou d'un maillon de chaîne de remplacement.

7. Outil d'entraînement d'une broche de chaîne (51) selon l'une des revendications 1 à 6, **caractérisé en ce qu'**au moins un élément (28) destiné à saisir une valve de pneu est moulé dans le côté de l'une des deux projections (21, 22) du dispositif de pressage (20) qui est opposé à l'élément intermédiaire (23).

8. Outil d'entraînement d'une broche de chaîne (51) selon l'une des revendications 1 à 7, **caractérisé en ce qu'**au moins un tendeur de mamelon (27) est formé dans le côté, opposé à l'élément intermédiaire (23), de l'un des deux projections (21, 22) du dispositif de pressage (20).
